# EUROPÄISCHE PATENTSCHRIFT

(11) **EP 0 975 729 B1**
(45) Veröffentlichungstag und Bekanntmachung des Hinweises auf die Patenterteilung: **15.09.2004**
(21) Anmeldenummer: 98917093.1
(22) Anmeldetag: 26.03.1998
(51) Int. Cl.: C11D 3/39, C11D 3/386

(54) **AKTIVATOREN FÜR PERSAUERSTOFFVERBINDUNGEN IN WASCH- UND REINIGUNGSMITTELN**
ACTIVATORS FOR PEROXIDE COMPOUNDS IN DETERGENTS AND CLEANING AGENTS
ACTIVATEURS POUR COMPOSES PEROXYDE DANS DES DETERGENTS ET DES NETTOYANTS

(30) Priorität: 04.04.1997 DE 19713852
(43) Veröffentlichungstag der Anmeldung: 02.02.2000
(73) Patentinhaber: Henkel Kommanditgesellschaft auf Aktien, 40589 Düsseldorf-Holthausen (DE)
(72) Erfinder: GROTHUS, Marita, D-61169 Friedberg (DE); WEISS, Albrecht, D-40764 Langenfeld (DE); KOTTWITZ, Beatrix, D-40593 Düsseldorf (DE); PEGELOW, Ulrich, D-40597 Düsseldorf (DE); UPHUES, Günter, D-40789 Monheim (DE); PRÜSER, Inken, D-40231 Düsseldorf (DE)
(86) Internationale Anmeldenummer: PCT/EP1998/001804
(87) Internationale Veröffentlichungsnummer: WO 1998/045398

(56) Entgegenhaltungen:
- EP-A- 0 530 949
- EP-A- 0 684 304
- EP-A- 0 699 745
- WO-A-92/06154
- WO-A-97/03158
- DE-A- 19 545 729
- US-A- 5 399 746
- US-A- 5 534 180
- DATABASE WPI Section Ch, Week 8938 Derwent Publications Ltd., London, GB; Class A97, AN 89-274106 XP002077070 & JP 01 198700 A (KAO CORP) , 10. August 1989
- PATENT ABSTRACTS OF JAPAN Bd. 013, Nr. 501 (C-652) 10 November 1989 & JP 01 198 700 A (KAO CORP) 10 August 1989

## Beschreibung

Die vorliegende Erfindung betrifft die Verwendung von Aktivatoren, die bei der Perhydrolyse eine Percarbonsäure unter Abspaltung einer Abgangsgruppe freisetzen, welche als Substrat für redoxaktive Enzyme in Frage kommt, zur Verstärkung der Bleichwirkung insbesondere anorganischer Persauerstoffverbindungen und Wasch-, Reinigungsund Desinfektionsmittel, die derartige Aktivatoren und eine Persauerstoffverbindung enthalten.

Anorganische Persauerstoffverbindungen, insbesondere Wasserstoffperoxid und feste Persauerstoffverbindungen, die sich in Wasser unter Freisetzung von Wasserstoffperoxid lösen, wie Natriumperborat und Natriumcarbonat-Perhydrat, werden seit langem als Oxidationsmittel zu Desinfektions- und Bleichzwecken verwendet. Die Oxidationswirkung dieser Substanzen hängt in verdünnten Lösungen stark von der Temperatur ab; so erzielt man beispielsweise mit H₂O₂ oder Perborat in alkalischen Bleichflotten erst bei Temperaturen oberhalb von etwa 80 °C eine ausreichend schnelle Bleiche verschmutzter Textilien. Bei niedrigeren Temperaturen kann die Oxidationswirkung der anorganischen Persauerstoffverbindungen durch Zusatz sogenannter Aktivatoren verbessert werden, für die zahlreiche Vorschläge, vor allem aus den Stoffklassen der N- oder O-Acylverbindungen, beispielsweise mehrfach acylierte Alkylendiamine, insbesondere Tetraacetylethylendiamin, acylierte Glykolurile, insbesondere Tetraacetylglykoluril, N-acylierte Hydantoine, Hydrazide, Triazole, Hydrotriazine, Urazole, Diketopiperazine, Sulfurylamide und Cyanurate, außerdem Carbonsäureanhydride, insbesondere Phthalsäureanhydrid, Carbonsäureester, insbesondere Natrium-nonanoyloxy-benzolsulfonat, Natrium-isononanoyloxy-benzolsulfonat und acylierte Zuckerderivate, wie Pentaacetylglukose, in der Literatur bekannt geworden sind. Durch Zusatz dieser Substanzen kann die Bleichwirkung wäßriger Peroxidflotten so weit gesteigert werden, daß bereits bei Temperaturen um 60 °C im wesentlichen die gleichen Wirkungen wie mit der Peroxidflotte allein bei 95 °C eintreten. Die bleichverstärkende Wirksamkeit derartiger Substanzen beruht im wesentlichen darauf, daß sich aus ihnen in Anwesenheit von Persauerstoffverbindungen, das heißt unter Perhydrolysebedingungen, unter Abspaltung des Restmoleküls, der sogenannten Abgangsgruppe, Percarbonsäuren bilden, welche eine in der Regel stärkere Oxidations- oder Bleichwirkung aufweisen als die eingesetzte Persauerstoffverbindung.

Die Patentanmeldung JP 01 198 700 A Offenbart solche vorläufermoleküle für Percarbonsäuren mit quaternären Ammoniumgruppen, darunter auch derartige Essigsäureester, als Aktivatoren für Peroxid-Bleichmittel in phosphatfreien Waschmitteln. Gleichzeitig kann demnach unter anderem auch ein Stärke-hydrolysierendes Enzym anwesend sein. Die Anmeldung EP 684 304 A2 offenbart insbesondere für maschinelle Geschitt spülmittel eine Viezahl verschiedener quaternärer substituierter Bleichaktivatoren als Vertreter schonender Bleichmittel bestandteile; sie seien insbesondere mit gleichzeitig in den betreffenden Mitteln enthaltenen Amylasen verträglich. Die Anmeldung WO 27/03158 A1 nennt obenfalls eine Reihe von quaternären substituierten Bleich aktivatoren, darunter Fettsäure-Cholinester als Bestandteile von Wasch-und Reinigungsmitteln, auch in kombination mit reingungsaktiven Enzymen; letztere in ihrer dem Stand der Technik entsprechenden Funktion. Aktivatoren des gleichen Typs gehen auch aus US 5 399 746 hervor, insbesondere solche mit zwei quaternären Ammoniumgruppen. Zusammenfassend kann man sagen, daß sich im Stand der Technik Zahlreiche Beispiele für die Bildung von Percarbonsäuren auch aus Ausgangsverbindungen mit quaternären Ammoniumgruppen finden lassen und daß gleichzeitig auch der Einsatz von Enzymen in denselben Mitteln dargestellt ist.

Im Bemühen um energiesparende Wasch- und Bleichverfahren gewinnen in den letzten Jahren Anwendungstemperaturen deutlich unterhalb 60 °C, insbesondere unterhalb 45 °C bis herunter zur Kaltwassertemperatur an Bedeutung.

Bei diesen niedrigen Temperaturen läßt die Wirkung der bisher bekannten Aktivatorverbindungen in der Regel deutlich nach. Es hat deshalb nicht an Bestrebungen gefehlt, für diesen Temperaturbereich wirksamere Aktivatoren zu entwickeln, ohne daß bis heute ein überzeugender Erfolg zu verzeichnen gewesen wäre. Auch die vorliegende Erfindung hat die Verbesserung der Oxidations- und Bleichwirkung anorganischer Persauerstoffverbindungen bei niedrigen Temperaturen unterhalb von 80 °C, insbesondere im Temperaturbereich von ca. 15 °C bis 45 °C, zum Ziel.

Es wurde nun gefunden, daß bei Verwendung von unter Perhydrolysebedingungen Percarbonsäuren abspaltenden Verbindungen des oben genannten Typs als Aktivatoren insbesondere in diesem Temperaturbereich dann eine außerordentliche Steigerung der Oxidations- und Bleichwirkung insbesondere anorganischer Persauerstoffverbindungen in Oxidations-, Bleich-, Wasch-, Reinigungs- oder Desinfektionslösungen erreicht wird, wenn diese bei der Perhydrolyse eine Abgangsgruppe freisetzen, die als Substrat für redoxaktive Enzyme dient, und das aus Luffsauerstoff Wasserstoffperoxid liefernde enzymatische System enthalten ist.

Zu den bevorzugten Bleichaktivatoren, die unter Perhydrolysebedingungen eine derartige Enzymsubstrat-Abgangsgruppe freisetzen, gehören quaternierte Carbonsäurealkanolaminester, sogenannte Esterquats. Esterquats stellen eine bekannte Gruppe kationischer Tenside dar, die üblicherweise durch Veresterung von Alkanolaminen wie Triethanolamin beziehungsweise Triethanolaminpolyglycolethern mit Carbonsäuren und nachfolgende Quaternierung in organischen Lösungsmitteln erhalten werden. Sie werden bisher im wesentlichen wegen ihrer textilweichmachenden Wirkung in Waschmitteln und insbesondere Wäschenachbehandlungsmitteln eingesetzt. Herstellung und Eigenschaften der Esterquats sind beispielsweise in der internationalen Patentanmeldung WO 91/01295 sowie den Übersichtsartikeln von O. Ponsati in C.R. CED-Kongress, Barcelona, 167 (1992) und R. Puchta in C.R. CED-Kongress, Sitges, 59 (1993) beschrieben.

Im Sinne der Erfindung sollen unter Esterquats quaternierte Carbonsäuremono-, -di- oder -triester der allgemeinen Formel (I) verstanden werden, in der R¹CO- für einen gesättigten und/oder ungesättigten Acylrest mit 2 bis 22 C-Atomen, insbesondere 2 bis 12 C-Atomen und vorzugsweise 8 bis 10 C-Atomen steht, R² für einen gegebenenfalls substituierten geradkettigen oder verzweigten Alkyl-, Alkenyl- oder Arylrest mit 1 bis 22 C-Atomen, insbesondere 1 bis 3 C-Atomen, oder für den Rest -X-OH steht, R³ und R⁴ unabhängig voneinander für R² oder R¹CO-O-X- stehen, X für einen gegebenenfalls durch 1 bis 10 Sauerstoffatome unterbrochenen geradkettigen oder verzweigten Alkylenrest mit 2 bis 22 C-Atomen steht, und Z⁻ für ein ladungsausgleichendes Anion, insbesondere Halogenid, Metho- oder Ethosulfat steht.

Zu den bevorzugten Verbindungen gemäß Formel (I) gehören solche, bei denen mindestens einer der Substituenten des quaternierten Stickstoff atoms eine von Sauerstoffatomen unterbrochene Alkylengruppe (X in Formel I) aufweist. Vorzugsweise ist die Gruppierung O-X eine gegebenenfalls oligomere Ethylenoxy- und/oder Propylenoxygruppe, wobei die Oligomerisierungsgrade in diesen Gruppen vorzugsweise 2 bis 5 betragen. Die Anzahl der Reste R'CO in den Verbindungen gemäß Formel (I) beträgt 1 bis 3. Vorzugsweise werden Quatemierungsprodukte technischer Mono-/Di-/Triester-Gemische eingesetzt, bei denen der Veresterungsgrad, das heißt die mittlere Anzahl von Resten R¹CO pro Molekül, im Bereich von 1,2 bis 2,2, vorzugsweise 1,5 bis 1,9 liegt. Eingesetzt werden können auch Derivate von Estern, die sich von technischen C_{12/18}- bzw. C_{16/18}- Fettsäuren, wie beispielsweise Palmfettsäure, Kokosfettsäure oder Talgfettsäure ableiten und eine Iodzahl im Bereich zwischen 0 und 40 aufweisen können. Derartige Esterquats werden in Gegenwart von Wasserstoffperoxid perhydrolysiert unter Spaltung der Esterbindungen und Freisetzung der Percarbonsäure R'COOOH. Aus der Abgangsgruppe entsteht dabei eine Verbindung der allgemeinen Formel II, in der X, R², R³, R⁴ und Z die für Formel (I) angegebene Bedeutung haben.

Oben angesprochene Substituenten im Rest R² können beispielsweise Halogene wie Chlor, Fluor und Jod, aber auch ionische Gruppen wie Sulfat, Sulfonat, Carboxylat, Phosphat oder Phosphonat beziehungsweise die diesen zugrundeliegenden Säuregruppen sein. In den letztgenannten Fällen kann das Anion (Z- in Formel I) auch fehlen.

Der Bleichaktivator mit Enzymsubstrat-Abgangsgruppe, vorzugsweise ein Esterquat gemäß Formel (I), wird vorzugsweise zum Bleichen von Farbanschmutzungen beim Waschen von Textilien, insbesondere in wäßriger, tensidhaltiger Flotte, verwendet. Die Formulierung "Bleichen von Farbanschmutzungen" ist dabei in ihrer weitesten Bedeutung zu verstehen und umfaßt sowohl das Bleichen von sich auf dem Textil befindendem Schmutz, das Bleichen von in der Waschflotte befindlichem, vom Textil abgelösten Schmutz als auch die Inhibierung der Farbübertragung, das heißt das oxidative Zerstören von sich in der Waschflotte befindenden Textilfarben, die sich unter den Waschbedingungen von Textilien ablösen, bevor sie auf andersfarbige Textilien aufziehen können. Im Rahmen dieser Verwendung können beim Einsatz von Esterquats als weiterer Vorteil der Erfindung auch die textilweichmachenden Eigenschaften des Esterquats zusätzlich zum Tragen kommen, falls nicht sämtliches Esterquat perhydrolytisch zersetzt wird.

Eine weitere, wenn auch weniger bevorzugte Anwendungsform gemäß Anspruch 2 auf dem genannten enzym system beschende gemäß der Erfindung ist die Verwendung des Bleichaktivators mit Enzymsubstrat-Abgangsgruppe, insbesondere eines Esterquats gemäß Formel (I), in Reinigungslösungen für harte Oberflächen, insbesondere für Geschirr, zum Bleichen von gefärbten Anschmutzungen. Auch dabei wird unter dem Begriff der Bleiche sowohl das Bleichen von sich auf der harten Oberfläche befindendem Schmutz, insbesondere Tee, als auch das Bleichen von in der Geschirrspülflotte befindlichem, von der harten Oberfläche abgelösten Schmutz verstanden.

Weitere Gegenstände der Erfindung sind ein Verfahren zur Aktivierung von Persauerstoffverbindungen gemäß Anspruch 15 unter Einsatz von Bleichaktivatoren mit Enzymsubstrat-Abgangsgruppe, insbesondere von Esterquats gemäß Formel (I), sowie Wasch-, Reinigungs- und Desinfektionsmittel gemäß Anspruch 11, die Bleichmittel auf Persauerstoffbasis und zur Verstärkung der Bleichwirkung einen Bleichaktivator mit Enzymsubstrat-Abgangsgruppe, insbesondere ein Esterquat gemäß Formel (I), enthalten.

Als geeignete Persauerstoffverbindungen kommen insbesondere organische Persäuren, die nicht dem oben angeführten R¹COOOH entsprechen, beziehungsweise persaure Salze organischer Säuren, wie Phthalimidopercapronsäure, Perbenzoesäure oder Salze der Diperoxydödecandisäure, Wasserstoffperoxid und unter den Wasch- beziehungsweise Reinigungsbedingungen Wasserstoffperoxid abgebende anorganische Salze, wie Perborat, Percarbonat, Perphösphat und/oder Persilikat, allein oder in Mischungen in Betracht. Sofern feste Persauerstoffverbindungen eingesetzt werden sollen, können diese in Form von Pulvern oder Granulaten verwendet werden, die auch in im Prinzip bekannter Weise umhüllt sein können. Die Persauerstoffverbindungen können als solche oder in Form diese enthaltender Mittel, die prinzipiell alle üblichen Wasch-, Reinigungs- oder Desinfektionsmittelbestandteile enthalten können, zu der Wasch- beziehungsweise Reinigungslauge zugegeben werden. Besonders bevorzugt wird Alkalipercarbonat, Alkaliperborat-Monohydrat, Alkaliperborat-Tetrahydrat oder Wasserstoffperoxid in Form wäßriger Lösungen, die 3 Gew.-% bis 10 Gew.-% Wasserstoffperoxid enthalten, eingesetzt. Persauerstoffverbindungen sind in erfindungsgemäßen Waschoder Reinigungsmittel in Mengen von vorzugsweise bis zu 50 Gew.-%, insbesondere von 5 Gew.-% bis 30 Gew.-%, vorhanden, während in den erfindungsgemäßen Desinfektionsmitteln vorzugsweise von 0,5 Gew.-% bis 40 Gew.-%, insbesondere von 5 Gew.-% bis 20 Gew.-%, an Persauerstoffverbindungen enthalten sind.

Bei dem erfindungsgemäßen Verfahren und im Rahmen einer erfindungsgemäßen Verwendung kann die Verbindung mit Enzymsubstrat-Abgangsgruppe, insbesondere das Esterquat gemäß Formel (I) im Sinne eines Aktivators überall dort eingesetzt werden, wo es auf eine besondere Steigerung der Oxidationswirkung der Persauerstoffverbindungen bei niedrigen Temperaturen ankommt, beispielsweise bei der Bleiche von Textilien oder Haaren, bei der Oxidation organischer oder anorganischer Zwischenprodukte und bei der Desinfektion. In erfindungsgemäßen Mitteln sind vorzugsweise 0,5 Gew.-% bis 10 Gew.-%, insbesondere 1 Gew.-% bis 8 Gew.-% solcher bleichverstärkender Verbindungen mit Enzymsubstrat-Abgangsgruppe enthalten.

Die genannte perhydrolytische Freisetzung der Percarbonsäure, wie beispielsweise die Spaltung der Esterfunktion im Esterquat, kann durch die Katalyse eines Hydrolase-Enzyms noch verstärkt werden. Daß solche Enzyme dazu in der Lage sind, war keineswegs zu erwarten, da sie geladene Fettsäurederivate normalerweise nicht zu binden vermögen. Unter Hydrolasen sollen Enzyme verstanden werden, die in der Lage sind, die entsprechende Bindung unter Ausbildung der Persäure vergleichsweise rasch zu spalten. Die Aktivität von Enzymen wird üblicherweise in U/g ausgedrückt, wobei die Einheit ("Unit") 1 U der Aktivität derjenigen Enzymmenge entspricht, die 1 µmol ihres Substrats bei optimalem pH-Wert und 25 °C in 1 Minute umsetzt. 1 U entspricht damit 1/60 µkatal. Erfindungsgemäß besonders brauchbare Hydrolasen weisen vorzugsweise möglichst hohe Perhydrolyse-Aktivitäten auf. Zur perhydrolytischen Spaltung der Esterbindung im Esterquat können nicht nur per Definition esterspaltende Esterasen, sondern auch einige Vertreter der Proteasen in der Lage sein. Auch Enzyme aus der Gruppe der Lipasen beziehungsweise Cutinasen, die man als Untergruppen der Esterasen bezeichnen kann, können erfindungsgemäß eingesetzt werden.

In einem derartigen aktivierenden System aus Hydrolase und Aktivator mit Enzymsubstrat-Abgangsgruppe, insbesondere Esterquat, liegt das Gewichtsverhältnis von Aktivator zu Hydrolase-Enzym vorzugsweise im Bereich von 1 000 000:1 bis 50:1, insbesondere von 1 000:1 bis 100:1.

Die erfindungsgemäße Verwendung besteht im wesentlichen darin, Bedingungen zu schaffen, unter denen die Persauerstoffverbindung und die aktivierende Verbindung mit Enzymsubstrat-Abgangsgruppe gemäß der Erfindung miteinander reagieren können, mit dem Ziel, stärker oxidierend wirkende Folgeprodukte zu erhalten. Solche Bedingungen liegen insbesondere dann vor, wenn die Reaktionspartner in wäßriger Lösung aufeinandertreffen. Dies kann durch separate Zugabe der Persauerstoffverbindung und der aktivierenden Verbindung mit Enzymsubstrat-Abgangsgruppe, beispielsweise des Esterquats, zu einer gegebenenfalls wasch- oder reinigungsmittelhaltigen Lösung geschehen. Besonders vorteilhaft wird das erfindungsgemäße Verfahren jedoch unter Verwendung eines erfindungsgemäßen Wasch-, Reinigungs- oder Desinfektionsmittels, das ein peroxidisches Oxidationsmittel enthält, durchgeführt. Die Persauerstoffverbindung kann auch separat, in Substanz oder als vorzugsweise wäßrige Lösung oder Suspension, zur Wasch-, Reinigungs- beziehungsweise Desinfektionslösung zugegeben werden, wenn ein persauerstofffreies Mittel verwendet wird.

Je nach Verwendungszweck können die Bedingungen weit variiert werden. So kommen neben rein wäßrigen Lösungen auch Mischungen aus Wasser und geeigneten organischen Lösungsmitteln als Reaktionsmedium in Frage. Die Einsatzmengen an Persauerstoffverbindungen werden im allgemeinen so gewählt, daß in den Lösungen zwischen 10 ppm und 10 % Aktivsauerstoff, vorzugsweise zwischen 50 und 5000 ppm Aktivsauerstoff vorhanden sind. Auch die verwendete Menge an Esterquat hängt vom Anwendungszweck ab. Vorzugsweise wird es in solchen Mengen verwendet, daß in der wäßrigen Flotte eine Konzentration im Bereich von 25 ppm bis 1 Gew.-% enthalten ist, doch können in besonderen Fällen diese Bereiche auch verlassen werden.

Erfindungsgemäß ist das enzymatische System enthalten welches in der Lage ist, aus Luftsauerstoff Wasserstoffperoxid zu erzeugen. Derartige Enzyme werden üblicherweise als Oxidasen bezeichnet und je nach ihrem Substrat näher klassifiziert. Oxidasen sind Redox-Enzyme der Klassifizierung EC 1 (gemäß der Einteilung der Enzyme Commission), die in der Regel flavinabhängig sind und deren oxidierte Form in der Lage ist, ein Substrat zu oxidieren. Die dadurch entstehende reduzierte Form des Enzyms wird in wäßrigen Systemen durch molekularen Sauerstoff reoxidiert, wobei sich als weiteres Produkt Wasserstoffperoxid ausbildet. Beispiele für derartige Enzyme und ihre Substrate, die aus der Bezeichnung des Enzyms hervorgehen, sind Phenol-Oxidase, Aminosäure-Oxidase, Xanthin-Oxidase, Urat-Oxidase, Alkohol-Oxidase, Cholesterol-Oxidase und Glucose-Oxidase. Der Einsatz von Oxidasen in Waschmitteln ist bereits verschiedentlich vorgeschlagen worden. So sind aus der deutschen Offenlegungsschrift DT 19 18 729 Waschund Reinigungsmittel bekannt, die neben Tensiden 0,5 Gew.-% bis 10 Gew.-% Glukoseoxidase und 5 Gew.-% bis 30 Gew.-% Glukose beziehungsweise Stärke enthalten. Im letztgenannten Fall sollen zusätzlich 0,5 Gew.-% bis 10 Gew.-% Amyloglucosidase anwesend sein. Die deutsche Offenlegungsschrift DT 20 64 146 offenbart Wasch- und Reinigungsmittel, die 1 Gew.-% bis 50 Gew.-% wasserlösliches Tensid und 0,01 Gew.-% bis 2 Gew.-% Lipoxidase enthalten. Vorzugsweise sind zusätzlich mehrfach ungesättigte Fettsäuren als Substrate für die Lipoxidase anwesend. Aus der deutschen Offenlegungsschrift DT 25 57 623 sind Wasch- und Reinigungsmittel bekannt, die neben Tensiden und Buildersubstanzen 0,3 Gew.-% bis 10 Gew.-% Uratoxidase, Galactoseoxidase beziehungsweise C₁₋₃-Alkoholoxidase und 3 Gew.-% bis 30 Gew.-% Harnsäure, Galactose beziehungsweise C₁₋₃-Alkohole und/oder entsprechende Ketoalkohole enthalten. Die europäische Patentschrift EP 0 072 098 betrifft flüssige Bleichmittel, die eine C₁₋₄-Alkoholoxidase und einen C₁₋₄-Alkohol enthalten. In der europäischen Patentanmeldung EP 0 603 931 wird vorgeschlagen, das System Glukoseoxidase/Glukose in flüssigen Waschmitteln durch den Zusatz von Cu²⁺- und/oder Ag⁺-Ionen zu stabilisieren und durch die Anwesenheit von Bleichkatalysatoren, insbesondere Metallporphinen, Metallporphyrinen, Metallphthalocyaninen und/oder Hämin, die Bleichwirkung des enzymatisch erzeugten Wasserstoffperoxids zu steigern. In die gleiche Richtung zielt auch die internationale Patentanmeldung WO 95/07972, aus der Bleichmittel bekannt sind, die ein enzymatisches System zur Erzeugung von Wasserstoffperoxid und einen bleichkatalysierenden Koordinationskomplex von Mn oder Fe enthalten. Die internationale Patentanmeldung WO 94/25574 offenbart eine L-Aminosäureoxidase aus einem bestimmten Stamm des Mikroorganismusses *Trichoderma harzianum* sowie Waschmittel, welche eine derartige Oxidase enthalten. Die genannten enzymatischen Systeme sind brauchbar zur Erzeugung von erfindungsgemäß zu aktivierendem Wasserstoffperoxid; vorzugsweise wird jedoch ein aus der deutschen Patentanmeldung DE 195 45 729 bekanntes Bleichsystem aus einer Aminoalkoholoder D-Aminosäure-Oxidase und einem Substrat für diese Oxidase eingesetzt, wobei der Begriff Aminoalkohol-Substrat auch Verbindungen mit quaternierter Aminfunktion, insbesondere ein nach hydrolytischer oder perhydrolytischer Spaltung mindestens einer Esterfunktion aus der Verbindung gemäß Formel I entstehendes Molekül, beispielsweise ein solches gemäß Formel II, umfasst. Besonders bevorzugt ist der Einsatz von Cholin-Oxidase, wie sie zum Beispiel von *Alcaligenes* Spezies oder *Arthrobacter globiformis* produziert wird. D-Aminosäure-Oxidase standardisierter Aktivität, zum Beispiel aus Schweinenieren gewonnen, ist im Handel erhältlich und wird ebenso wie Cholin-Oxidase beispielsweise von der Firma Sigma angeboten. Eine Oxidase wird in erfindungsgemäßen Mitteln vorzugsweise in solchen Mengen eingesetzt, daß das gesamte Mittel eine Oxidase-Aktivität von 30 U/g bis 20 000 U/g, insbesondere von 60 U/g bis 15 000 U/g, aufweist. Mittel mit Oxidase-Aktivitäten in den genannten Bereichen weisen eine insbesondere für übliche europäische maschinelle Waschverfahren ausreichend rasche Wasserstoffperoxidfreisetzung auf.

Die erfindungsgemäßen Wasch-, Reinigungs- und Desinfektionsmittel, die als insbesondere pulverförmige Feststoffe, in nachverdichteter Teilchenform, als homogene Lösungen oder Suspensionen vorliegen können, können außer dem erfindungsgemäß zu verwendenden Aktivator mit Enzymsubstrat-Abgangsgruppe das aus Luffsauerstoff Wasserstoffperoxid liefernde enzymatische System und dem Bleichmittel auf Persauerstoff-Basis im Prinzip alle bekannten und in derartigen Mitteln üblichen Inhaltsstoffe enthalten. Die erfindungsgemäßen Wasch- und Reinigungsmittel können insbesondere Buildersubstanzen, oberflächenaktive Tenside, wassermischbare organische Lösungsmittel, Enzyme, Sequestrierungsmittel, Elektrolyte, pH-Regulatoren und weitere Hilfsstoffe, wie optische Aufheller, Vergrauungsinhibitoren, Farbübertragungsinhibitoren, Schaumregulatoren, zusätzliche Persauerstoff-Aktivatoren, Farb- und Duftstoffe enthalten. Ein erfindungsgemäßes Desinfektionsmittel kann zur Verstärkung der Desinfektionswirkung gegenüber speziellen Keimen zusätzlich zu den bisher genannten Inhaltsstoffen übliche antimikrobielle Wirkstoffe enthalten. Derartige antimikrobielle Zusatzstoffe sind in den erfindungsgemäßen Desinfektionsmitteln vorzugsweise in Mengen bis zu 10 Gew.-%, insbesondere von 0,1 Gew.-% bis 5 Gew.-%, enthalten.

Die erfindungsgemäßen Mittel können ein oder mehrere Tenside enthalten, wobei insbesondere anionische Tenside, nichtionische Tenside und deren Gemische in Frage kommen. Geeignete nichtionische Tenside sind insbesondere Alkylglykoside und Ethoxylierungsund/oder Propoxylierungsprodukte von Alkylglykosiden oder linearen oder verzweigten Alkoholen mit jeweils 12 bis 18 C-Atomen im Alkylteil und 3 bis 20, vorzugsweise 4 bis 10 Alkylethergruppen. Weiterhin sind entsprechende Ethoxylierungs- und/oder Propoxylierungsprodukte von N-Alkyl-aminen, vicinalen Diolen, Fettsäureestern und Fettsäureamiden, die hinsichtlich des Alkylteils den genannten langkettigen Alkoholderivaten entsprechen, sowie von Alkylphenolen mit 5 bis 12 C-Atomen im Alkylrest brauchbar.

Geeignete anionische Tenside sind insbesondere Seifen und solche, die Sulfat- oder SulfonatGruppen mit bevorzugt Alkaliionen als Kationen enthalten. Verwendbare Seifen sind bevorzugt die Alkalisalze der gesättigten oder ungesättigten Fettsäuren mit 12 bis 18 C-Atomen. Derartige Fettsäuren können auch in nicht vollständig neutralisierter Form eingesetzt werden. Zu den brauchbaren Tensiden des Sulfat-Typs gehören die Salze der Schwefelsäurehalbester von Fettalkoholen mit 12 bis 18 C-Atomen und die Sulfatierungsprodukte der genannten nichtionischen Tenside mit niedrigem Ethoxylierungsgrad. Zu den verwendbaren Tensiden vom Sulfonat-Typ gehören lineare Alkylbenzolsulfonate mit 9 bis 14 C-Atomen im Alkylteil, Alkansulfonate mit 12 bis 18 C-Atomen, sowie Olefinsulfonate mit 12 bis 18 C-Atomen, die bei der Umsetzung entsprechender Monoolefine mit Schwefeltrioxid entstehen, sowie alpha-Sulfofettsäureester, die bei der Sulfonierung von Fettsäuremethyl- oder - ethylestem entstehen. Äußerst überraschend ist in diesem Zusammenhang, daß die bleichverstärkende Wirkung von Esterquats gemäß allgemeiner Formel (I) auch in Gegenwart derartiger Aniontenside auftritt.

Derartige Tenside sind in den erfindungsgemäßen Reinigungs- oder Waschmitteln in Mengenanteilen von vorzugsweise 5 Gew.-% bis 50 Gew.-%, insbesondere von 8 Gew.-% bis 30 Gew.-%, enthalten, während die erfindungsgemäßen Desinfektionsmittel wie auch erfindungsgemäße Mittel zur Reinigung von Geschirr vorzugsweise 0,1 Gew.-% bis 20 Gew.-%, insbesondere 0,2 Gew.-% bis 5 Gew.-% Tenside, enthalten.

Ein erfindungsgemäßes Mittel enthält vorzugsweise mindestens einen wasserlöslichen und/oder wasserunlöslichen, organischen und/oder anorganischen Builder. Zu den wasserlöslichen organischen Buildersubstanzen gehören Polycarbonsäuren, insbesondere Citronensäure und Zuckersäuren, monomere und polymere Aminopolycarbonsäuren, insbesondere Methylglycindiessigsäure, Nitrilotriessigsäure und Ethylendiamintetraessigsäure sowie Polyasparaginsäure, Polyphosphonsäuren, insbesondere Aminotris(methylenphosphonsäure), Ethylendiamintetrakis(methylenphosphonsäure) und 1-Hydroxyethan-1,1-diphosphonsäure, polymere Hydroxyverbindungen wie Dextrin sowie polymere (Poly-)carbonsäuren, insbesondere die durch Oxidation von Polysacchariden zugänglichen Polycarboxylate der internationalen Patentanmeldung WO 93/16110, polymere Acrylsäuren, Methacrylsäuren, Maleinsäuren und Mischpolymere aus diesen, die auch geringe Anteile polymerisierbarer Substanzen ohne Carbonsäurefunktionalität einpolymerisiert enthalten können. Die relative Molekülmasse der Homopolymeren ungesättiger Carbonsäuren liegt im allgemeinen zwischen 5 000 und 200 000, die der Copolymeren zwischen 2 000 und 200 000, vorzugsweise 50 000 bis 120 000, jeweils bezogen auf freie Säure. Ein besonders bevorzugtes Acrylsäure-Maleinsäure-Copolymer weist eine relative Molekülmasse von 50 000 bis 100 000 auf. Geeignete, wenn auch weniger bevorzugte Verbindungen dieser Klasse sind Copolymere der Acrylsäure oder Methacrylsäure mit Vinylethem, wie Vinylmethylethern, Vinylester, Ethylen, Propylen und Styrol, in denen der Anteil der Säure mindestens 50 Gew.-% beträgt. Als wasserlösliche organische Buildersubstanzen können auch Terpolymere eingesetzt werden, die als Monomere zwei ungesättigte Säuren und/oder deren Salze sowie als drittes Monomer Vinylalkohol und/oder einem veresterten Vinylalkohol oder ein Kohlenhydrat enthalten. Das erste saure Monomer beziehungsweise dessen Salz leitet sich von einer monoethylenisch ungesättigten C₃-C₈-Carbonsäure und vorzugsweise von einer C₃-C₄-Monocarbonsäure, insbesondere von (Meth)-acrylsäure ab. Das zweite saure Monomer beziehungsweise dessen Salz kann ein Derivat einer C₄-C₈-Dicarbonsäure, wobei Maleinsäure besonders bevorzugt ist, und/oder ein Derivat einer Allylsulfonsäure, die in 2-Stellung mit einem Alkyl- oder Arylrest substituiert ist, sein. Derartige Polymere lassen sich insbesondere nach Verfahren herstellen, die in der deutschen Patentschrift DE 42 21 381 und der deutschen Patentanmeldung DE 43 00 772 beschrieben sind, und weisen im allgemeinen eine relative Molekülmasse zwischen 1 000 und 200 000 auf. Weitere bevorzugte Copolymere sind solche, die in den deutschen Patentanmeldungen DE 43 03 320 und DE 44 17 734 beschrieben werden und als Monomere vorzugsweise Acrolein und Acrylsäure/Acrylsäuresalze beziehungsweise Vinylacetat aufweisen. Die organischen Buildersubstanzen können, insbesondere zur Herstellung flüssiger Mittel, in Form wäßriger Lösungen, vorzugsweise in Form 30- bis 50-gewichtsprozentiger wäßriger Löungen eingesetzt werden. Alle genannten Säuren werden in der Regel in Form ihrer wasserlöslichen Salze, insbesondere ihre Alkalisalze, eingesetzt.

Derartige organische Buildersubstanzen können gewünschtenfalls in Mengen bis zu 40 Gew.-%, insbesondere bis zu 25 Gew.-% und vorzugsweise von 1 Gew.-% bis 8 Gew.-% enthalten sein. Mengen nahe der genannten Obergrenze werden vorzugsweise in pastenförmigen oder flüssigen, insbesondere wasserhaltigen, erfindungsgemäßen Mitteln eingesetzt.

Als wasserlösliche anorganische Buildermaterialien kommen insbesondere Polyphosphate, vorzugsweise Natriumtriphosphat, in Betracht. Als wasserunlösliche, wasserdispergierbare anorganische Buildermaterialien werden insbesondere kristalline oder amorphe Alkalialumosilikate, in Mengen von bis zu 50 Gew.-%, vorzugsweise nicht über 40 Gew.-% und in flüssigen Mitteln insbesondere von 1 Gew.-% bis 5 Gew.-%, eingesetzt. Unter diesen sind die kristallinen Natriumalumosilikate in Waschmittelqualität, insbesondere Zeolith A, P und gegebenenfalls X, bevorzugt. Mengen nahe der genannten Obergrenze werden vorzugsweise in festen, teilchenförmigen Mitteln eingesetzt. Geeignete Alumosilikate weisen insbesondere keine Teilchen mit einer Korngröße über 30 µm auf und bestehen vorzugsweise zu wenigstens 80 Gew.-% aus Teilchen mit einer Größe unter 10 µm. Ihr Calciumbindevermögen, das nach den Angaben der deutschen Patentschrift DE 24 12 837 bestimmt werden kann, liegt in der Regel im Bereich von 100 bis 200 mg CaO pro Gramm.

Geeignete Substitute beziehungsweise Teilsubstitute für das genannte Alumosilikat sind kristalline Alkalisilikate, die allein oder im Gemisch mit amorphen Silikaten vorliegen können. Die in den erfindungsgemäßen Mitteln als Gerüststoffe brauchbaren Alkalisilikate weisen vorzugsweise ein molares Verhältnis von Alkalioxid zu SiO₂ unter 0,95, insbesondere von 1:1,1 bis 1:12 auf und können amorph oder kristallin vorliegen. Bevorzugte Alkalisilikate sind die Natriumsilikate, insbesondere die amorphen Natriumsilikate, mit einem molaren Verhältnis Na₂O:SiO₂ von 1:2 bis 1:2,8. Solche mit einem molaren Verhältnis Na₂O:SiO₂ von 1:1,9 bis 1:2,8 können nach dem Verfahren der europäischen Patentanmeldung EP 0 425 427 hergestellt werden. Als kristalline Silikate, die allein oder im Gemisch mit amorphen Silikaten vorliegen können, werden vorzugsweise kristalline Schichtsilikate der allgemeinen Formel Na₂SiₓO₂ₓ₊₁ · y H₂O eingesetzt, in der x, das sogenannte Modul, eine Zahl von 1,9 bis 4 und y eine Zahl von 0 bis 20 ist und bevorzugte Werte für x 2, 3 oder 4 sind. Kristalline Schichtsilikate, die unter diese allgemeine Formel fallen, werden beispielsweise in der europäischen Patentanmeldung EP 0 164 514beschrieben. Bevorzugte kristalline Schichtsilikate sind solche, bei denen x in der genannten allgemeinen Formel die Werte 2 oder 3 annimmt. Insbesondere sind sowohl β- als auch δ-Natriumdisilikate (Na₂Si₂O₅ · y H₂O) bevorzugt, wobei β-Natriumdisilikat beispielsweise nach dem Verfahren erhalten werden kann, das in der internationalen Patentanmeldung WO 91/08171 beschrieben ist. δ-Natriumsilikate mit einem Modul zwischen 1,9 und 3,2 können gemäß den japanischen Patentanmeldungen JP 04/238 809 oder JP 04/260 610 hergestellt werden. Auch aus amorphen Alkalisilikaten hergestellte, praktisch wasserfreie kristalline Alkalisilikate der obengenannten allgemeinen Formel, in der x eine Zahl von 1,9 bis 2,1 bedeutet, herstellbar wie in den europäischen Patentanmeldungen EP 0 548 599, EP 0 502 325 und EP 0 452 428 beschrieben, können in erfindungsgemäßen Mitteln eingesetzt werden. In einer weiteren bevorzugten Ausführungsform erfindungsgemäßer Mittel wird ein kristallines Natriumschichtsilikat mit einem Modul von 2 bis 3 eingesetzt, wie es nach dem Verfahren der europäischen Patentanmeldung EP 0 436 835 aus Sand und Soda hergestellt werden kann. Kristalline Natriumsilikate mit einem Modul im Bereich von 1,9 bis 3,5, wie sie nach den Verfahren der europäischen Patentschriften EP 0 164 552 und/oder EP 0 293 753 erhältlich sind, werden in einer weiteren bevorzugten Ausführungsform erfindungsgemäßer Mittel eingesetzt. Falls als zusätzliche Buildersubstanz auch Alkalialumosilikat, insbesondere Zeolith, vorhanden ist, beträgt das Gewichtsverhältnis Alumosilikat zu Silikat, jeweils bezogen auf wasserfreie Aktivsubstanzen, vorzugsweise 1:10 bis 10:1. In Mitteln, die sowohl amorphe als auch kristalline Alkalisilikate enthalten, beträgt das Gewichtsverhältnis von amorphem Alkalisilikat zu kristallinem Alkalisilikat vorzugsweise 1:2 bis 2:1 und insbesondere 1:1 bis 2:1.

Buildersubstanzen sind in den erfindungsgemäßen Wasch- oder Reinigungsmitteln vorzugsweise in Mengen bis zu 60 Gew.-%, insbesondere von 5 Gew.-% bis 40 Gew.-%, enthalten, während die erfindungsgemäßen Desinfektionsmittel vorzugsweise frei von den lediglich die Komponenten der Wasserhärte komplexierenden Buildersubstanzen sind und bevorzugt nicht über 20 Gew.-%, insbesondere von 0,1 Gew.-% bis 5 Gew.-%, an schwermetallkomplexierenden Stoffen, vorzugsweise aus der Gruppe umfassend Aminopolycarbonsäuren, Aminopolyphosphonsäuren und Hydroxypolyphosphonsäuren und deren wasserlösliche Salze sowie deren Gemische, enthalten.

Zu den in erfindungsgemäßen Mitteln gegebenenfalls enthaltenen zusätzlichen bleichverstärkenden Wirkstoffen gehören neben üblichen Bleichaktivatoren, die unter Perhydrolysebedingungen keine Enzymsubstrat-Abgangsgruppe freisetzen, insbesondere bleichkatalytisch aktive Übergangsmetallsalze und/oder -komplexe, die vorzugsweise unter den Cobalt-, Eisen-, Kupfer-, Titan-, Vanadium-, Mangan- und Rutheniumkomplexen ausgewählt werden. Als Liganden in den erfindungsgemäß brauchbaren Übergangsmetallkomplexen kommen übliche Substanzen sowohl anorganischer als auch organischer Natur in Frage. Zu den organischen Liganden in derartigen Komplexen gehören neben Carboxylaten insbesondere Verbindungen mit primären, sekundären und/oder tertiären Amin- und/oder Alkohol-Funktionen, wie Pyridin, Pyridazin, Pyrimidin, Pyrazin, Imidazol, Pyrazol, Triazol, 2,2'-Bispyridylamin, Tris-(2-pyridylmethyl)amin, 1,4,7-Triazacyclononan, 1,4,7-Trimethyl-1,4,7-triazacyclononan, 1,5,9-Trimethyl-1,5,9-triazacyclododecan, (Bis-((1-methylimidazol-2-yl)-methyl))-(2-pyridylmethyl)-amin, N,N'-(Bis-(1-methylimidazol-2-yl)-methyl)-ethylendiamin, N-Bis-(2-benzimidazolylmethyl)-aminoethanol, 2,6-Bis-(bis-(2-benzimidazolylmethyl)aminomethyl)-4-methylphenol, N,N,N',N'-Tetrakis-(2-benzimidazolylmethyl)-2-hydroxy-1,3-diaminopropan, 2,6-Bis-(bis-(2-pyridylmethyl)aminomethyl)-4-methylphenol, 1,3-Bis-(bis-(2-benzimidazolylmethyl)aminomethyl)-benzol, Sorbitol, Mannitol, Erythritol, Adonitol, Inositol, Lactose, und gegebenenfalls substituierte Salene, Porphine und Porphyrine. Zu den anorganischen Neutralliganden gehören insbesondere Ammoniak und Wasser. Insbesondere bei den Co(III)-Komplexen, bei denen das Zentralatom normalerweise mit der Koordinationszahl 6 vorliegt, ist die Anwesenheit von mindestens 1 Ammoniak-Liganden bevorzugt. Falls nicht sämtliche Koordinationsstellen des Übergangsmetallzentralatoms durch Neutralliganden besetzt sind, enthält ein in erfindungsgemäßen Mitteln gegebenenfalls enthaltener Komplex weitere, vorzugsweise anionische und unter diesen insbesondere ein- oder zweizähnige Liganden. Zu diesen gehören insbesondere die Halogenide wie Fluorid, Chlorid, Bromid und Iodid, und die (NO₂)⁻-Gruppe. Unter einer (NO₂)⁻-Gruppe soll im vorliegenden Fall ein Nitro-Ligand, der über das Stickstoffatom an das Übergangsmetall gebunden ist, oder ein Nitrito-Ligand, der über ein Sauerstoffatom an das Übergangsmetall gebunden ist, verstanden werden. Die (NO₂)⁻-Gruppe kann an ein Übergangsmetall auch chelatbildend gebunden sein oder sie kann zwei Übergangsmetallatome asymmetrisch oder η¹-O-verbrücken. Außer den genannten Liganden können die - gegebenenfalls zu verwendenden Übergangsmetallkomplexe noch weitere, in der Regel einfacher aufgebaute Liganden, insbesondere ein- oder mehrwertige Anionliganden, tragen. In Frage kommen beispielsweise Nitrat, Actetat, Trifluoracetat, Formiat, Carbonat, Citrat, Perchlorat sowie komplexe Anionen wie Hexafluorophosphat. Die Anionliganden sollen für den Ladungsausgleich zwischen Übergangsmetall-Zentralatom und dem Ligandensystem sorgen. Auch die Anwesenheit von Oxo-Liganden, Peroxo-Liganden und Imino-Liganden ist möglich. Insbesondere derartige Liganden können auch verbrückend wirken, so daß mehrkernige Komplexe entstehen. Im Falle verbrückter, zweikerniger Komplexe müssen nicht beide Metallatome im Komplex gleich sein. Auch der Einsatz zweikerniger Komplexe, in denen die beiden Übergangsmetallzentralatome unterschiedliche Oxidationszahlen aufweisen, ist möglich. Falls Anionliganden fehlen oder die Anwesenheit von Anionliganden nicht zum Ladungsausgleich im Komplex führt, sind in den Übergangsmetallkomplex-Verbindungen anionische Gegenionen anwesend, die den kationischen Übergangsmetall-Komplex neutralisieren. Zu diesen anionischen Gegenionen gehören insbesondere Nitrat, Hydroxid, Hexafluorophosphat, Sulfat, Chlorat, Perchlorat, die Halogenide wie Chlorid oder die Anionen von Carbonsäuren wie Formiat, Acetat, Benzoat oder Citrat. Beispiele für erfindungsgemäß brauchbare Übergangsmetallkomplex-Verbindungen sind Mn(IV)₂(µ-O)₃(1,4,7-triazacyclononan)₂-di-hexafluorophosphat, Mn(IV)₂(µ-O)₃(1,4,7-trimethyl-1,4,7-triazacyclononan)₂-di-hexafluorophosphat, Mn(IV)₄(µ-O)₆(1,4,7-triazacyclononan)₄-tetraperchlorat, Mn(IV)₄(µ-O)₆(1,4,7-trimethyl-1,4,7-triazacyclononan)₄-tetra-perchlorat, [N,N'-Bis[(2-hydroxy-5-vinylphenyl)-methylen]-1,2-diaminocyclohexan]-mangan-(III)-chlorid, [N,N'-Bis[(2-hydroxy-5-nitrophenyl)-methylen]-1,2-diaminocyclohexan]-mangan-(III)-acetat, [N,N'-Bis[(2-hydroxyphenyl)-methylen]-1,2-phenylendiamin]-mangan-(III)-acetat, [N,N'-Bis[(2-hydroxyphenyl)-methylen]-1,2-diaminocyclohexan]-mangan-(III)-chlorid, [N,N'-Bis[(2-hydroxyphenyl)-methylen]-1,2-diaminoethan]-mangan-(III)-chlorid, [N,N'-Bis[(2-hydroxy-5-sulfonatophenyl)-methylen]-1,2-diaminoethan]-mangan-(III)-chlorid, Nitropentammin-cobalt(III)-chlorid, Nitritopentammin-cobalt(III)-chlorid, Hexammincobalt(III)-chlorid, Chloropentammin-cobalt(III)-chlorid sowie der Peroxo-Komplex [(NH₃)₅Co-O-O-Co(NH₃)₅]Cl₄. Weitere Beispiele für erfindungsgemäß brauchbare Bleichkatalysatoren sind Ammonium- und Alkalimolybdate und -wolframate, die auch in Form von Polymolybdaten beziehungsweise Polywolframaten eingesetzt werden können.

Als in den Mitteln zusätzlich verwendbare Enzyme kommen neben den genannten Hydrolasen und gegebenenfalls Oxidasen solche aus der Klasse der Proteasen, Lipasen, Cutinasen, Amylasen, Isoamylasen, Pullulanasen, Hemicellulasen, Cellulasen und Peroxidasen sowie deren Gemische in Frage, wobei hierunter solche Enzyme verstanden werden sollen, die keine Perhydrolyse-Aktivität im erfindungsgemäßen Sinn aufweisen. Besonders geeignet sind aus Pilzen oder Bakterien, wie Bacillus subtilis, Bacillus licheniformis, Streptomyces griseus, Humicola lanuginosa, Humicola insolens, Pseudomonas pseudoalcaligenes oder Pseudomonas cepacia gewonnene enzymatische Wirkstoffe. Die gegebenenfalls verwendeten Enzyme können, wie zum Beispiel in den internationalen Patentanmeldungen WO 92/11347 oder WO 94/23005 beschrieben, an Trägerstoffen adsorbiert und/oder in Hüllsubstanzen eingebettet sein, um sie gegen vorzeitige Inaktivierung zu schützen. Sie sind in den erfindungsgemäßen Wasch-, Reinigungs- und Desinfektionsmitteln vorzugsweise in Mengen bis zu 5 Gew.-%, insbesondere von 0,2 Gew.-% bis 2 Gew.-%, enthalten. Besonders bevorzugt ist wegen deren zusätzlicher Bleichleistung beziehungsweise farbübertragungsinhibierender Wirkung der Einsatz von Peroxidasen, die gegebenenfalls in Kombination mit sogenannten Mediatoren, welche zum Beispiel aus den internationalen Patentanmeldungen WO 94/12619, WO 94/12620 oder WO 94/12621 bekannt sind, verwendet werden können.

Zu den in den erfindungsgemäßen Mitteln, insbesondere wenn sie in flüssiger oder pastöser Form vorliegen, verwendbaren organischen Lösungsmitteln gehören Alkohole mit 1 bis 4 C-Atomen, insbesondere Methanol, Ethanol, Isopropanol und tert.-Butanol, Diole mit 2 bis 4 C-Atomen, insbesondere Ethylenglykol und Propylenglykol, sowie deren Gemische und die aus den genannten Verbindungsklassen ableitbaren Ether. Derartige wassermischbare Lösungsmittel sind in den erfindungsgemäßen Wasch-, Reinigungs- und Desinfektionsmitteln vorzugsweise in Mengen nicht über 30 Gew.-%, insbesondere von 6 Gew.-% bis 20 Gew.-%, vorhanden.

Zur Einstellung eines gewünschten, sich durch die Mischung der übrigen Komponenten nicht von selbst ergebenden pH-Werts können die erfindungsgemäßen Mittel system- und umweltverträgliche Säuren, insbesondere Citronensäure, Essigsäure, Weinsäure, Äpfelsäure, Milchsäure, Glykolsäure, Bernsteinsäure, Glutarsäure und/oder Adipinsäure, aber auch Mineralsäuren, insbesondere Schwefelsäure, oder Basen, insbesondere Ammonium- oder Alkalihydroxide, enthalten. Derartige pH-Regulatoren sind in den erfindungsgemäßen Mitteln vorzugsweise nicht über 20 Gew.-%, insbesondere von 1,2 Gew.-% bis 17 Gew.-%, enthalten.

Zusätzlich können die Mittel weitere in Wasch- und Reinigungsmitteln übliche Bestandteile enthalten. Zu diesen fakultativen Bestandteilen gehören insbesondere Enzymstabilisatoren, Soil-Release-Wirkstoffe wie Copolymere aus Dicarbonsäuren und Diolen und/oder Polyetherdiolen, Vergrauungsinhibitoren wie Carboxymethylcellulose, Farbübertragungsinhibitoren, beispielsweise Polyvinylpyrrolidon oder Polyvinylpyridin-N-oxid, Schauminhibitoren, beispielsweise Organopolysiloxane oder Paraffine, und optische Aufheller, beispielsweise Stilbendisulfonsäurederivate.

Die Herstellung fester erfindungsgemäßer Mittel bietet keine Schwierigkeiten und kann in im Prinzip bekannter Weise, zum Beispiel durch Sprühtrocknen oder Granulation, erfolgen, wobei Persauerstoffverbindung und bleichaktivierendes System sowie gegebenenfalls enthaltene Enzyme gegebenenfalls später zugesetzt werden. Zur Herstellung erfindungsgemäßer Mittel mit erhöhtem Schüttgewicht, insbesondere im Bereich von 650 g/l bis 950 g/l, ist ein. aus der europäischen Patentschrift EP 486 592 bekanntes, einen Extrusionschritt aufweisendes Verfahren bevorzugt. Eine weitere bevorzugte Herstellung mit Hilfe eines Granulationsverfahrens ist in der europäischen Patentschrift EP 0 642 576 beschrieben. Erfindungsgemäße Wasch-, Reinigungs- oder Desinfektionsmittel in Form wäßriger oder sonstige übliche Lösungsmittel enthaltender Lösungen werden besonders vorteilhaft durch einfaches Mischen der Inhaltsstoffe, die in Substanz oder als Lösung in einen automatischen Mischer gegeben werden können, hergestellt. In einer bevorzugten Ausführung von Mitteln für die insbesondere maschinelle Reinigung von Geschirr sind diese tablettenförmig und können in Anlehnung an die in den europäischen Patentschriften EP 0 579 659 und EP 0 591 282 offenbarten Verfahren hergestellt werden.

### Beispiele

Die nachfolgenden Beispiele illustrieren die Perhydrolyse und fallen somit nicht unter die Ansprüche.

### Beispiel 1

Wäßrige Lösungen, welche einen erfindungsgemäß zu verwendenden Bleichaktivator (Gegenion Methosulfat) gemäß der Formel R-CO-OCH₂CH₂-N⁺(CH₃)₃ mit in Tabelle 1 angegebenem R in ebenfalls in der Tabelle 1 angegebener Konzentration und ein pH-Puffersystem enthielt, wurden mit soviel wäßrigem Wasserstoffperoxid versetzt, daß sie die in der Tabelle 1 angegebene Aktivsauerstoffkonzentration an H₂O₂ (ppm AO) aufwiesen. Nach Einwirkungszeiten (t) von 20 Minuten bis 60 Minuten wurde jodometrisch die gebildete Percarbonsäuremenge (ausgedrückt ebenfalls in ppm Aktivsauerstoff) bestimmt.

**Tabelle 1**

| R | Konzentration [%] | H₂O₂ [ppm AO] | t [Minuten] | pH | Persäure [ppm AO] |
|---|---|---|---|---|---|
| C₃H₇ | 1 | 94 | 30 | 9 | 8 |
| C₇H₁₅ | 1 | 1000 | 30 | 9 | 24,7 |
| C₁₅H₃₁ | 0,5 | 200 | 20 | 10 | 2 |
| C₁₅H₃₁ | 1 | 200 | 30 | 10 | 2,5 |

### Beispiel 2

Beispiel 1 wurde wiederholt, wobei man jedoch auf das pH-Puffersystem verzichtete und stattdessen ein aniontensidhaltiges, bleichmittel- und bleichaktivatorfreies Waschmittel in anwendungsrelevanter Konzentration einsetzte. Es ergaben sich die in Tabelle 2 aufgeführten Persäurekonzentrationen.

**Tabelle 2**

| R | Konzentration [%] | H₂O₂ [ppm AO] | t [Minuten] | Persäure [ppm AO] |
|---|---|---|---|---|
| C₇H₁₅ | 1 | 1000 | 30 | 34,3 |
| C₇H₁₅ | 0,5 | 1000 | 30 | 29,3 |

### Beispiel 3

Beispiel 1 wurde wiederholt, wobei man jedoch Bleichaktivatoren (Gegenion Methosulfat) gemäß der Formel (R-CO-OCH₂CH₂)₂N⁺(CH₃)₂ einsetzte. Die gebildeten Persäuremengen sind in Tabelle 3 angegeben.

**Tabelle 3**

| R | Konzentration [%] | H₂O₂ [ppm AO] | t [Minuten] | pH | Persäure [ppm AO] |
|---|---|---|---|---|---|
| C₇H₁₅ | 1 | 1000 | 30 | 9 | 26,8 |
| C₈H₁₇ | 1 | 1000 | 30 | 9 | 29 |

### Beispiel 4

Beispiel 3 wurde wiederholt, wobei man jedoch auf das pH-Puffersystem verzichtete und stattdessen ein aniontensidhaltiges, bleichmittel- und bleichaktivatorfreies Waschmittel in anwendungsrelevanter Konzentration einsetzte. Es ergaben sich die in Tabelle 4 aufgeführten Persäurekonzentrationen.

**Tabelle 4**

| R | Konzentration [%] | H₂O₂ [ppm AO] | t [Minuten] | Persäure [ppm AO] |
|---|---|---|---|---|
| C₇H₁₅ | 1 | 1000 | 30 | 12,3 |
| C₇H₁₅ | 0,5 | 1000 | 30 | 7,3 |
| C₈H₁₇ | 1 | 1000 | 30 | 14,5 |
| C₈H₁₇ | 0,5 | 1000 | 30 | 9,5 |

### Beispiel 5

Beispiel 1 wurde wiederholt, wobei man jedoch Bleichaktivatoren (Gegenion Methosulfat) gemäß der Formel (R-CO-OCH₂CH₂)₃N⁺CH₃ einsetzte. Die gebildeten Persäuremengen sind in Tabelle 5 angegeben.

**Tabelle 5**

| R | Konzentration [%] | H₂O₂ [ppm AO] | t [Minuten] | pH | Persäure [ppm AO] |
|---|---|---|---|---|---|
| C₇H₁₅ | 1 | 1000 | 30 | 9 | 11,5 |

### Beispiel 6

Beispiel 5 wurde wiederholt, wobei man jedoch auf das pH-Puffersystem verzichtete und stattdessen ein aniontensidhaltiges, bleichmittel- und bleichaktivatorfreies Waschmittel in anwendungsrelevanter Konzentration einsetzte. Es ergab sich die in Tabelle 6 aufgeführte Persäurekonzentrati on.

**Tabelle 6**

| R | Konzentration [%] | H₂O₂ [ppm AO] | t [Minuten] | Persäure [ppm AO] |
|---|---|---|---|---|
| C₇H₁₅ | 0,5 | 1000 | 30 | 12,6 |

## Patentansprüche

1. Verwendung von unter Perhydrolysebedingungen Percarbonsäuren abspaltenden Verbindungen, die bei der Perhydrolyse eine Abgangsgruppe freisetzen, welche als Substrat für redoxaktive Enzyme, dient, als Aktivatoren für insbesondere anorganische Persauerstoffverbindungen in Oxidations-, Bleich-, Wasch- Reinigungs- oder Desinfektionslösungen, enthaltend das aus Luftsauerstoff Wasserstoffperoxid liefernde enzymatische System.

2. Verwendung von unter Perhydrolysebedingungen Percarbonsäuren abspaltenden Verbindungen, die bei der Perhydrolyse eine Abgangsgruppe freisetzen, welche als Substrat für redoxaktive Enzyme, dient, als Aktivatoren für insbesondere anorganische Persauerstoffverbindungen zum Bleichen von Farbanschmutzungen beim Waschen von Textilien, insbesondere in wäßriger, tensidhaltiger Flotte, enthaltend das aus Luftsauerstoff Wasserstoffperoxid liefernde enzymatische System.

3. Verwendung nach Anspruch 1 oder 2, **dadurch gekennzeichnet, daß** die bei der Perhydrolyse eine Enzymsubstrat-Abgangsgruppe freisetzende Verbindung ein quaternierter Carbonsäurealkanolaminester der allgemeinen Formel (I) ist, in der R¹CO- für einen gesättigten und/oder ungesättigten Acylrest mit 2 bis 22 C-Atomen steht, R² für einen gegebenenfalls substituierten geradkettigen oder verzweigten Alkyl-, Alkenyl- oder Arylrest mit 1 bis 22 C-Atomen oder für den Rest -X-OH steht, R³ und R⁴ unabhängig voneinander für R² oder R¹CO-O-X- stehen, X für einen gegebenenfalls durch 1 bis 10 Sauerstoffatome unterbrochenen geradkettigen oder verzweigten Alkylenrest mit 2 bis 22 C-Atomen steht, und Z⁻ für ein ladungsausgleichendes Anion steht.

4. Verwendung nach Anspruch 3, **dadurch gekennzeichnet, daß** in der Verbindung gemäß allgemeiner Formel (I) R¹CO- für einen gesättigten und/oder ungesättigten Acylrest mit 2 bis 12 C-Atomen, insbesondere 8 bis 10 C-Atomen steht, R² für einen gegebenenfalls substituierten Alkyl- oder Alkenylrest mit 1 bis 3 C-Atomen steht und/oder Z- für Halogenid, Metho- oder Ethosulfat steht.

5. Verwendung nach Anspruch 3 oder 4, **dadurch gekennzeichnet, daß** in der Verbindung gemäß allgemeiner Formel (I) mindestens einer der Substituenten des quaternierten Stickstoff atoms eine von Sauerstoffatomen unterbrochene Alkylengruppe aufweist.

6. Verwendung nach einem der Ansprüche 3 bis 5, **dadurch gekennzeichnet, daß** in der Verbindung gemäß allgemeiner Formel (I) die Gruppierung O-X eine gegebenenfalls oligomere Ethylenoxy- und/oder Propylenoxygruppe ist, wobei die Oligomerisierungsgrade in diesen Gruppen insbesondere 2 bis 5 betragen.

7. Verwendung nach einem der Ansprüche 3 bis 6, **dadurch gekennzeichnet, daß** man als Verbindungen gemäß allgemeiner Formel (I) Quaternierungsprodukte technischer Mono-/Di-/Triester-Gemische eingesetzt, bei denen der Veresterungsgrad im Bereich von 1,2 bis 2,2, insbesondere 1,5 bis 1,9 liegt.

8. Verwendung nach einem der Ansprüche 1 bis 7, **dadurch gekennzeichnet, daß** die zu aktivierende Persauerstoffverbindung eine organische Persäure beziehungsweise ein persaures Salz einer organischen Säure, Wasserstoffperoxid oder ein unter den Waschbeziehungsweise Reinigungsbedingungen Wasserstoffperoxid abgebendes anorganisches Salz oder eine Mischung aus diesen ist.

9. Verwendung nach einem der Ansprüche 1 bis 8, **dadurch gekennzeichnet, daß** ein enzymatisches System aus einer Aminoalkohol- oder D-Aminosäure-Oxidase und einem Substrat für diese Oxidase eingesetzt wird, wobei als Aminoalkohol-Substrat insbesondere ein nach Spaltung mindestens einer Esterfunktion aus der Verbindung gemäß Formel I entstehende Molekül dient.

10. Verwendung gemäß einem der Ansprüche 1 bis 9, **dadurch gekennzeichnet, daß** man die perhydrolytische Freisetzung der Percarbonsäure durch die Katalyse eines Hydrolase-Enzyms verstärkt.

11. Wasch-, Reinigungs- oder Desinfektionsmittel, **dadurch gekennzeichnet, daß** es zur Verstärkung der Bleichwirkung eine unter Perhydrolysebedingungen Percarbonsäure abspaltende Verbindung, die bei der Perhydrolyse eine Abgangsgruppe freisetzt, welche als Substrat für redoxaktive Enzyme, dient, und das aus Luftsauerstoff Wasserstoffperoxid liefernde enzymatische System enthält.

12. Mittel nach Anspruch 11, **dadurch gekennzeichnet, daß** es bis zu 50 Gew.-%, insbesondere 5 Gew.-% bis 30 Gew.-%, Persauerstoffverbindung und 0,5 Gew.-% bis 10 Gew.-%, insbesondere 1 Gew.-% bis 8 Gew.-% an dem unter Perhydrolysebedingungen eine Enzymsubstrat-Abgangsgruppe freisetzenden Bleichaktivator enthält.

13. Mittel nach Anspruch 11 oder 12, **dadurch gekennzeichnet, daß** es zusätzlich bleichkatalytisch aktive Übergangsmetallsalze und/oder -komplexe enthält.

14. Mittel nach einem der Ansprüche 11 bis 13, **dadurch gekennzeichnet, daß** es zusätzlich eine Peroxidase, gegebenenfalls in Kombination mit einem Peroxidase-Mediator, enthält.

15. Verfahren zur Aktivierung von Persauerstoffverbindungen unter Einsatz einer unter Perhydrolysebedingungen Percarbonsäure abspaltenden Verbindung, die bei der Perhydrolyse eine Abgangsgruppe freisetzt, welche als Substrat für redoxaktive Enzyme dient, wobei die zu aktivierende Persauerstoffverbindung Wasserstoffperoxid ist, das von dem enzymatischen System aus Luftsauerstoff geliefert wird.

## Claims

1. Use of compounds which under perhydrolysis conditions give off percarboxylic acids and on perhydrolysis release a leaving group that serves as a substrate for redox-active enzymes as activators for peroxygen compounds, especially inorganic peroxygen compounds, in oxidizing, bleaching, washing, cleaning or disinfecting solutions, comprising the enzymatic system which forms hydrogen peroxide from atmospheric oxygen.

2. Use of compounds which under perhydrolysis conditions give off percarboxylic acids and on perhydrolysis release a leaving group that serves as a substrate for redox-active enzymes as activators for peroxygen compounds, especially inorganic peroxygen compounds, for bleaching colour stains when washing textiles, in particular in aqueous, surfactant-containing liquor, comprising the enzymatic system which forms hydrogen peroxide from atmospheric oxygen.

3. Use according to Claim 1 or 2, **characterized in that** the compound which on perhydrolysis releases an enzyme substrate leaving group is a quaternized carboxylic acid alkanolamine ester of the general formula (I) wherein R¹CO- is a saturated and/or unsaturated acyl radical containing 2 to 22 carbon atoms, R² is an optionally substituted, linear or branched alkyl, alkenyl or aryl radical containing 1 to 22 carbon atoms or is the radical -X-OH, R³ and R⁴ independently of one another are R² or R¹CO-O-X-, X is a linear or branched alkylene radical containing 2 to 22 carbon atoms and optionally interrupted by 1 to 10 oxygen atoms, and Z-is a charge-equalizing anion.

4. Use according to Claim 3, **characterized in that** in the compound of general formula (I) R¹CO- is a saturated and/or unsaturated acyl radical containing 2 to 12 carbon atoms, in particular 8 to 10 carbon atoms, R² is an optionally substituted alkyl or alkenyl radical containing 1 to 3 carbon atoms and/or Z⁻ is halide, methosulphate or ethosulphate.

5. Use according to Claim 3 or 4, **characterized in that** in the compound of general formula (I) at least one of the substituents of the quaternized nitrogen atom contains an alkylene group interrupted by oxygen atoms.

6. Use according to one of Claims 3 to 5, **characterized in that** in the compound of general formula (I) the group O-X is an optionally oligomeric ethyleneoxy and/or propyleneoxy group, the degrees of oligomerization in these groups being in particular 2 to 5.

7. Use according to one of Claims 3 to 6, **characterized in that** as compounds of general formula (I) quaternization products of technical mono-/di-/tri-ester mixtures are used in which the degree of esterification is in the range from 1.2 to 2.2, in particular from 1.5 to 1.9.

8. Use according to one of Claims 1 to 7, **characterized in that** the peroxygen compound for activation is an organic peracid or a peracidic salt of an organic acid, hydrogen peroxide or an inorganic salt that releases hydrogen peroxide under the washing or cleaning conditions, or is a mixture thereof.

9. Use according to one of Claims 1 to 8, **characterized in that** an enzymatic system comprising an amino alcohol oxidase or D-amino acid oxidase and a substrate for said oxidase is used, the amino alcohol substrate being in particular a molecule formed from the compound of formula I after cleavage of at least one ester function.

10. Use according to one of Claims 1 to 9, **characterized in that** the perhydrolytic release of the percarboxylic acid is promoted by the catalysis of a hydrolase enzyme.

11. Washing, cleaning or disinfecting composition **characterized in that** for boosting the bleaching effect it comprises a compound which under perhydrolysis conditions gives off percarboxylic acid and on perhydrolysis releases a leaving group that serves as a substrate for redox-active enzymes, and comprises the enzymatic system which produces hydrogen peroxide from atmospheric oxygen.

12. Composition according to Claim 11, **characterized in that** it comprises up to 50% by weight, in particular from 5% by weight to 30% by weight, of peroxygen compound and from 0.5% by weight to 10% by weight, in particular from 1% by weight to 8% by weight, of the bleach activator which under perhydrolysis conditions releases an enzyme substrate leaving group.

13. Composition according to Claim 11 or 12, **characterized in that** it further comprises transition metal salts and/or transition metal complexes which are catalytically active in bleaching.

14. Composition according to one of Claims 11 to 13, **characterized in that** it further comprises a peroxidase, optionally in combination with a peroxidase mediator.

15. Process for activating peroxygen compounds using a compound which under perhydrolysis conditions gives off percarboxylic acid and on perhydrolysis releases a leaving group that serves as a substrate for redox-active enzymes, the peroxygen compound for activation being hydrogen peroxide which is produced by the enzymatic system from atmospheric oxygen.

## Revendications

1. Utilisation de composés dissociant, dans des conditions de perhydrolyse, des acides percarboxyliques, lesdits composés libérant lors de la perhydrolyse un groupe sortant servant de substrat pour des enzymes à activité redox, comme activateurs pour des composés peroxygénés en particulier inorganiques dans des solutions d'oxydation, de blanchiment, de lavage, de nettoyage ou de désinfection, contenant le système enzymatique fournissant du peroxyde d'hydrogène à partir de l'oxygène de l'air.

2. Utilisation de composés dissociant, dans des conditions de perhydrolyse, des acides percarboxyliques, lesdits composés libérant lors de la perhydrolyse un groupe sortant servant de substrat pour des enzymes à activité redox, comme activateurs pour des composés peroxygénés en particulier inorganiques pour le blanchiment de salissures colorées lors du lavage de textiles, en particulier dans des bains aqueux contenant des agents tensioactifs, contenant le système enzymatique fournissant du peroxyde d'hydrogène à partir de l'oxygène de l'air.

3. Utilisation selon la revendication 1 ou 2, **caractérisée en ce que** le composé libérant un groupe sortant substrat d'enzyme lors de la perhydrolyse est un ester d'alcanolamine d'acide carboxylique de formule générale (I), dans laquelle R¹CO- représente un radical acyle saturé et/ou insaturé comprenant 2 à 22 atomes de carbone, R² représente un radical alkyle, alcényle ou aryle linéaire ou ramifié, éventuellement substitué comprenant 1 à 22 atomes de carbone ou le radical -X-OH, R³ et R⁴ représentent, indépendamment l'un de l'autre, R² ou R¹CO-O-X-, X représente un radical alkylène linéaire ou ramifié, éventuellement interrompu par 1 à 10 atomes d'oxygène et Z⁻ représente un anion équilibrant la charge.

4. Utilisation selon la revendication 3, **caractérisée en ce que** dans le composé de formule générale (I), R¹CO- représente un radical acyle saturé et/ou insaturé comprenant 2 à 12 atomes de carbone, en particulier 8 à 10 atomes de carbone, R² représente un radical alkyle ou alcényle éventuellement substitué comprenant 1 à 3 atomes de carbone et/ou Z-représente un halogénure, du méthosulfate ou de l'éthosulfate.

5. Utilisation selon la revendication 3 ou 4, **caractérisée en ce que** dans le composé selon la formule générale (I), au moins un des substituants de l'atome d'azote quaternisé présente un groupe alkylène interrompu par des atomes d'oxygène.

6. Utilisation selon l'une quelconque des revendications 3 à 5, **caractérisée en ce que** dans le composé selon la formule générale (I), le groupe O-X est un groupe éthylèneoxy et/ou propylèneoxy le cas échéant oligomère, le degré d'oligomérisation dans ces groupes étant en particulier de 2 à 5.

7. Utilisation selon l'une quelconque des revendications 3 à 6, **caractérisée en ce qu'**on utilise comme composés selon la formule générale (I) des produits de quaternisation de mélanges de qualité technique de monoesters/diesters/triesters, dans lesquels le degré d'estérification est situé dans la plage de 1,2 à 2,2, en particulier de 1,5 à 1,9.

8. Utilisation selon l'une quelconque des revendications 1 à 7, **caractérisée en ce que** le composé peroxygéné à activer est un peracide organique, resp. un sel peracide d'un acide organique, le peroxyde d'hydrogène ou un sel inorganique donnant du peroxyde d'hydrogène dans les conditions de lavage ou de nettoyage resp. un mélange de ceux-ci.

9. Utilisation selon l'une quelconque des revendications 1 à 8, **caractérisée en ce qu'**on utilise un système enzymatique constitué par une aminoalcool-oxydase ou d'une D-aminoacide-oxydase et un substrat pour cette oxydase, une molécule formée après la dissociation d'au moins une fonction ester du composé de formule I servant en particulier de substrat d'aminoalcool.

10. Utilisation selon l'une quelconque des revendications 1 à 9, **caractérisée en ce qu'**on renforce la libération par perhydrolyse de l'acide percarboxylique par la catalyse d'une enzyme hydrolase.

11. Agent de lavage, de nettoyage ou de désinfection, **caractérisé en ce qu'**il contient, pour renforcer l'effet de blanchiment, un composé dissociant, dans des conditions de perhydrolyse, un acide percarboxylique, ledit composé libérant, lors de la perhydrolyse, un groupe sortant servant de substrat pour les enzymes à activité redox, et le système enzymatique fournissant du peroxyde d'hydrogène à partir de l'oxygène de l'air.

12. Agent selon la revendication 11, **caractérisé en ce qu'**il contient jusqu'à 50% en poids, en particulier 5% en poids à 30% en poids de composé peroxygéné et 0,5% en poids à 10% en poids, en particulier 1 % en poids à 8% en poids d'activateur de blanchiment libérant un groupe sortant substrat d'enzyme dans des conditions de perhydrolyse.

13. Agent selon la revendication 11 ou 12, **caractérisé en ce qu'**il contient en outre des sels et/ou des complexes de métaux de transition actifs en catalyse de blanchiment.

14. Agent selon l'une quelconque des revendications 11 à 13, **caractérisé en ce qu'**il contient en outre une peroxydase, éventuellement en combinaison avec un médiateur de peroxydase.

15. Procédé pour l'activation de composés peroxygénés avec utilisation d'un composé dissociant, dans des conditions de perhydrolyse, un acide percarboxylique, ledit composé libérant, lors de la perhydrolyse, un groupe sortant servant de substrat pour des enzymes à activité redox, le composé peroxygéné à activer étant du peroxyde d'hydrogène qui est fourni par le système enzymatique à partir de l'oxygène de l'air.
